# EUROPÄISCHE PATENTANMELDUNG

(11) **EP 2 345 767 A2**
(43) Veröffentlichungstag der Anmeldung: **20.07.2011**
(21) Anmeldenummer: 11150086.4
(22) Anmeldetag: 04.01.2011
(51) Int. Cl.: E04B 1/16, E04B 1/68

(54) **Dichtelement**

(30) Priorität: 19.01.2010 DE 202010001108 U
(71) Anmelder: FWR Solutions GmbH, 96342 Stockheim/Ofr. (DE)
(72) Erfinder: Fischer, Willibald, 96342, Stockheim (DE)
(74) Vertreter: Grünecker, Kinkeldey, Stockmair & Schwanhäusser Anwaltssozietät

(57) **Zusammenfassung**

Es wird ein Dichtelement (1) zum Abdichten von Arbeitsfugen (2) beschrieben, das ein Dichtblech (5) und einen Standfuß (6) aufweist. Für ein einfach herstellbares gut dichtendes Dichtelement wird vorgeschlagen, den Standfuß (6) aus einem über im Wesentlichen über seine gesamte Fläche durchbrochenen Material, bevorzugt einem Streckmetall, zu fertigen.

## Beschreibung

Die Erfindung bezieht sich auf ein Dichtelement der im Oberbegriff von Anspruch 1 erläuterten Art.

Ein derartiges Dichtelement ist aus der DE 199 38 368 A1 bekannt. Das bekannte Dichtelement dient zur Abdichtung von Arbeitsfugen und besteht aus dem eigentlichen Dichtblech, das streifenförmig ausgebildet ist, und einem Standfuß, der bevorzugt durch Abwinkeln einer der langen Kanten des Dichtbleches erzeugt wurde. Im Standfuß können Befestigungslöcher vorgesehen sein, die jedoch nur an den äußeren Rändern des Standfußes vorgesehen sind und im Gebrauch durch das Befestigungsmaterial, wie beispielsweise Rödeldraht, mehr oder weniger verschlossen werden. Bei dieser Ausgestaltung kann es passieren, dass beim Einbetonieren dieses Dichtelementes unter dem Standfuß Luftblasen verbleiben, die vor dem Aushärten des Betons nicht mehr entweichen können. Dadurch entstehen Hohlräume im Bereich der Arbeitsfuge, durch die Wasser das Dichtelement umgehen kann. Das bekannte Dichtelement ist weiterhin über seine gesamte Fläche, beidseitig und an den Kanten, mit einer Dichtungsschicht bedeckt, die aus einer Dichtungsmasse und/oder einer Fasermatte besteht, die mit einer Dichtungsmasse getränkt ist. Diese Art eine zusätzliche Dichtmasse aufzubringen, ist relativ aufwändig und erfordert einen hohen Materialeinsatz. Weiterhin wird durch die vollflächige Bedeckung wieder ein glatter und gerader Abschluss zum Beton geschaffen.

Der Erfindung liegt die Aufgabe zugrunde, ein einfach herstellbares und gut dichtendes Dichtelement zu schaffen.

Die Erfindung wird durch die im Anspruch 1 angegebenen Merkmale gelöst.

Durch die erfindungsgemäße Ausgestaltung wird ein einfach herstellbares Dichtelement geschaffen, bei dessen Einbau Lufteinschlüsse nicht zu befürchten sind.

Bevorzugt wird der Standfuß aus einem winklig gebogenen Durchbruchsmaterialstreifen gefertigt, und am Dichtblech befestigt.

Der Streifen kann wahlweise L-, T-, und, für eine integrierte Aufkantung, U-förmig gebogen sein.

Bevorzugt wird der Standfuß am Dichtblech angeschweißt, eine Befestigung mit Hilfe einer Halteklammer ist jedoch auch möglich.

Von besonderem Vorteil, und auch bei Dichtelementen ohne Standfuß aus einem Durchbruchsmaterial einzusetzen, ist die nur selektiv und bevorzugt streifenförmige Aufbringung eines zusätzlichen Dichtmaterials. Auf diese Weise wird auf dem Dichtblech eine Erhebung geschaffen, die ein weiteres Hindernis für durchsickerndes Wasser darstellt.

Das Dichtmaterial wird bevorzugt streifenförmig entlang wenigstens einer der Kanten aufgebracht, wohin die dem Standfuß benachbarte Kante der bevorzugte Anbringungsort ist.

Die Aufbringung erfolgt bevorzugt mit Selbstklebeband.

Bevorzugte Stellen zum Aufbringen von Dichtmaterial sind die Bereiche in der Nähe des Standfußes und die seitlichen, vertikalen Kanten des Dichtbleches.

Ausführungsbeispiele der Erfindung werden nachfolgend anhand der Zeichnungen näher erläutert. Es zeigen:
- Fig. 1: eine perspektivische Darstellung eines erfindungsgemäßen Dichtelementes auf einer Bewehrung,
- Fig. 2: das Dichtelement gemäß Fig. 1 in Seitenansicht,
- Fig. 3: ein weiteres Ausführungsbeispiel eines erfindungsgemäßen Dichtelementes,
- Fig. 4: ein weiteres Ausführungsbeispiel eines erfindungsgemäßen Dichtelementes,
- Fig. 5: ein weiteres Ausführungsbeispiel eines erfindungsgemäßen Dichtelementes, und
- Fig. 6: das Dichtelement gemäß Fig. 1 im Beton.

Fig. 1 zeigt in perspektivischer Darstellung ein Dichtelement 1, das zum Abdichten einer Arbeitsfuge 2 (Fig. 6) dient. Im dargestellten Ausführungsbeispiel befindet sich die Arbeitsfuge 2 zwischen einer Bodenplatte 3 und einer darauf aufgebauten Wand 4.

Das Dichtelement 1 enthält das eigentliche Dichtblech 5, das aus herkömmlichem Material, wie beispielsweise Stahl oder dgl., gefertigt ist. Trotz der Bezeichnung "Blech" kann das Dichtblech 5 auch aus einem Kunststoffmaterial oder dgl. bestehen. Das Dichtblech 5 ist streifenförmig ausgebildet und enthält zwei gegenüberliegende lange Kanten 5a und 5b sowie gegenüberliegende kurze Kanten, von denen lediglich die Kante 5c dargestellt ist.

Das Dichtelement 1 enthält weiterhin einen Standfuß 6, mit dem es auf eine Bewehrung 7 der Bodenplatte 3 aufgesetzt werden kann. Bevorzugt ist der Standfuß 6 so ausgebildet, dass das Dichtelement 1 zumindest ohne weitere Belastung auf der Bewehrung 7 selbständig stehen kann, bis es, beispielsweise durch Klammern oder Befestigungsspangen, an der Bewehrung 7 befestigt wurde.

Der Standfuß 6 besteht aus einem Streifen eines im Wesentlichen gleichmäßig über seine gesamte Fläche durchbrochenen Material, bevorzugt einem Streckmetall. Der Begriff "im Wesentlichen gleichmäßig" soll eine über die Fläche durchgehend vorgesehene Durchbrechung kennzeichnen, wobei jedoch Materialien mit mehr oder weniger breiten Zwischenstegen, wie dies bei Streckmetall üblich ist, noch von diesem Begriff umfasst werden sollen. Wichtig ist, dass die Durchbrechungen offen sind und zumindest zum überwiegenden Teil auch offen bleiben, auch wenn die eine oder andere Durchbrechung durch ein Befestigungselement abgedeckt werden sollte.

Der Standfuß 6 wird bevorzugt aus einem Streifen eines Durchbruchmaterials gefertigt, der beim Standfuß 6.1 gemäß Fig. 2 L-förmig gebogen wurde. Der Standfuß 6.2 gemäß Fig. 3 wurde aus einem Streifen eines Durchbruchsmaterials U-förmig gebogen, wobei es eine angeformte Aufkantung ergibt. Im Ausführungsbeispiel nach Fig. 4 wurde ein Streifen eines Durchbruchmaterials in regelmäßigen Abständen von einer Kante her bis zur Mitte eingeschnitten und die Schnittbereiche dann beidseitig zu einem T-förmigen Querschnitt des Ausführungsbeispiels 6.3 gebogen.

Der Standfuß 6 wird bevorzugt dauerhaft mit dem Dichtblech 5 verbunden, bevorzugt durch Verschweißen des oder eines der nach oben stehenden Schenkel der gebogenen Durchbruchsmaterialstreifen. Dabei sollte die Breite b des sich rechtwinklig zum Dichtblech 5 erstreckenden Schenkelbereichs des Standfußes 6 eine Breite aufweisen, die genügend Standfläche für ein selbständiges Stehen des Dichtelementes 1 bietet.

Statt einer Verschweißung kann der Standfuß 6 jedoch auch lösbar mit dem Dichtblech 5 verbunden werden, wie anhand des Standfußes 6.4 in Fig. 5 gezeigt. In diesem Ausführungsbeispiel wird der Standfuß 6.4 mit Hilfe einer Klammer 8 auf das Dichtblech aufgeklipst, wobei die Klammer 8 direkt an das Durchbruchsmaterial des Standfußes 6.4 angeformt bzw. aus diesem Material herausgebogen wurde, oder gesondert hergestellt und lösbar bzw. unlösbar mit dem Standfuß 6.4 verbunden werden kann. Die Klammer 8 übergreift die nach oben weisende, lange Kante 5b des Dichtbleches 5, so dass der Standfuß 6.4 auf das aufrechtgehaltene Dichtblech 5 einfach aufgeschoben werden kann, bis der Standfuß 6.4 auf der Bewehrung 7 aufsteht.

Für eine verbesserte Abdichtung der Arbeitsfuge 2 enthält das erfindungsgemäße Dichtelement 1 zusätzliches Dichtmaterial. Das zusätzliche Dichtmaterial ist jedoch nur bereichsweise und selektiv auf das Dichtblech 5 aufgebracht. Das Dichtmaterial liegt bevorzugt in Form von Streifen 9 vor, wobei sich ein erster Streifen 9a entlang der unteren freien Kante 5a des Dichtbleches 5 erstreckt. Ein weiterer Streifen 9b erstreckt sich ebenfalls entlang der unteren freien Kante 5a des Dichtbleches 5, jedoch auf der gegenüberliegenden Seite des Dichtbleches 5, an der der gebogene Streifen des Durchbruchsmaterials für den Standfuß befestigt wurde. Ein weiterer Streifen 9c erstreckt sich entlang der senkrechten kurzen Kanten, wobei hier nur der Streifen 9c an einer der kurzen Kanten 5c gezeigt wird.

Das Dichtmaterial besteht bevorzugt aus einem Streifen eines Butylgummis, der sich selbständig mit dem Beton verbindet. Das Dichtmaterial wird mit Hilfe von selbstklebenden Streifen 10 aufgebracht, was bevorzugt werkseitig vorgenommen wird, jedoch auch erst auf der Baustelle geschehen kann.

Beim Einbau des erfindungsgemäßen Dichtelementes 1 wird dieses, wie Fig. 1 zeigt, zunächst mit seinem Standfuß 6 auf die Bewehrung 7 des ersten Betonteiles, beispielsweise der Platte 3, aufgesetzt. Dann wird das Dichtelement 1 dort so befestigt, dass es sich unter dem Betonierdruck nicht verschieben kann. Anschließend wird das untere Betonteil 3 erstellt. Danach ragt das Dichtblech 5 durch die Oberfläche des unteren Betonteiles 3 hinaus, während der Standfuß bzw. ein Teil davon im Beton des unteren Betonteiles 3 eingebettet ist. Durch die Durchbrechungen des Standfußmaterials kann die sich gegebenenfalls unter dem Standfuß 6 ansammelnde Luft entweichen bzw. wird durch den ansteigenden Beton hinausgedrückt, so dass eine beidseitige, hohlraumfreie Anbindung des Standfußes 6 an dem Beton des unteren Betonteiles 3 stattfindet. Nach dem Aushärten des unteren Betonteiles 3 wird das obere Betonteil 4, also beispielsweise die Wand, erstellt, wodurch sich die Arbeitsfuge 2 bildet, die nunmehr durch das Dichtblech 5 abdichtend unterbrochen wird.

In Abwandlung der beschriebenen und gezeichneten Ausführungsbeispiele ist es beispielsweise möglich, für den Standfuß ein anderes Durchbruchsmaterial, wie beispielsweise ein Lochblech, einzusetzen. Der Standfuß kann darüber hinaus auch andere Formen annehmen. So ist es beispielsweise möglich, das Dichtblech in Halterungen einzusetzen, die einen flachen, streifenförmigen Standfuß befestigten können. Die selektive, bereichsweise Anordnung von Dichtmaterial kann auch bei Dichtelementen ohne Standfuß oder mit einem Standfuß aus kompaktem Material von Vorteil sein.

## Patentansprüche

1. Dichtelement (1) zum Abdichten von Arbeitsfugen (2), mit einem Dichtblech (5) und einem Standfuß (6), **dadurch gekennzeichnet, dass** der Standfuß (6) aus einem über im Wesentlichen über seine gesamte Fläche durchbrochenen Material, bevorzugt einem Streckmetall, besteht.

2. Dichtelement nach Anspruch 1, **dadurch gekennzeichnet, dass** der Standfuß (6) einen gebogenen Streifen des Durchbruchsmaterials enthält, der am Dichtblech (5) befestigt ist.

3. Dichtelement nach Anspruch 2, **dadurch gekennzeichnet, dass** der Streifen aus Durchbruchsmaterial L-förmig gebogen ist.

4. Dichtelement nach Anspruch 2, **dadurch gekennzeichnet, dass** der Streifen aus Durchbruchsmaterial T-förmig gebogen ist.

5. Dichtelement nach Anspruch 2, **dadurch gekennzeichnet, dass** der Streifen aus Durchbruchsmaterial U-förmig gebogen ist.

6. Dichtelement nach einem der Ansprüche 1 bis 5, **dadurch gekennzeichne**t, dass der Standfuß (6) am Dichtblech (5) angeschweißt ist.

7. Dichtelement nach einem der Ansprüche 1 bis 5, **dadurch gekennzeichnet, dass** der Standfuß (6) am Dichtblech (5) mit Hilfe einer Halteklammer (8) befestigt ist.

8. Dichtelement, insbesondere nach einem der Ansprüche 1 bis 7, **dadurch gekennzeichnet, dass** ein Dichtmaterial (9) selektiv und bereichsweise auf dem Dichtblech (5) befestigt ist.

9. Dichtelement nach Anspruch 8, **dadurch gekennzeichnet, dass** das Dichtmaterial mit einem Selbstklebematerial (10) auf dem Dichtblech (5) befestigt ist.

10. Dichtelement nach Anspruch 8 oder 9, **dadurch gekennzeichnet, dass** das Dichtmaterial (9) in Streifen (9a bis 9c) aufgebracht wird.

11. Dichtelement nach einem der Ansprüche 8 bis 10, **dadurch gekennzeichne**t, dass Dichtmaterial entlang wenigstens der dem Standfuß (6) zugewandten Kante (5a) des Dichtbleches (5) befestigt ist.

12. Dichtelement nach einem der Ansprüche 8 bis 11, **dadurch gekennzeichnet, dass** Dichtmaterial entlang der dem Standfuß (6) zugewandten Kante (5a) des Dichtbleches (5) beidseitig der Kante (5a) aufgebracht ist.

13. Dichtelement nach einem der Ansprüche 8 bis 12, **dadurch gekennzeichnet, dass** Dichtmaterial entlang einer senkrecht zum Standfuß (6) verlaufenden Kante (9c) aufgebracht ist.
